# EUROPÄISCHE PATENTSCHRIFT

(11) **EP 0 057 916 B1**
(45) Veröffentlichungstag und Bekanntmachung des Hinweises auf die Patenterteilung: **19.06.1985**
(21) Anmeldenummer: 82100805.9
(22) Anmeldetag: 04.02.1982
(51) Int. Cl.: B25G 3/18

(54) **Stielbefestigungsvorrichtung, insbesondere für Haus- und Gartengeräte**
Device for attaching handles to utensils, in particular household utensils and garden tools
Dispositif de fixation des manches aux ustensiles, en particulier ustensiles domestiques et de jardin

(30) Priorität: 06.02.1981 DE 3104228; 03.08.1981 DE 3130703
(43) Veröffentlichungstag der Anmeldung: 18.08.1982
(73) Patentinhaber: Wolf-Geräte GmbH, D-57518 Betzdorf (DE)
(72) Erfinder: Kolb, Walter, D-5240 Betzdorf (DE); Weid, Helmut, D-5241 Niederdreisbach (DE)
(74) Vertreter: Koch, Günther, Dipl.-Ing.

## Beschreibung

Die Erfindung bezieht sich auf eine Stielbefestigungskupplung der im Oberbegriff der Patentansprüche 1 bzw. 2 angegebenen Gattung. Derartige Stielbefestigungskupplungen sind in zahlreichen Ausführungsformen bekannt geworden. Sie sollen die Möglichkeit schaffen, in Verbindung mit einem einzigen Stiel oder einigen wenigen Stielen unterschiedlicher Länge eine Vielzahl von Werkzeugen zu benutzen, die im Haushalt im allgemeinen niemals gleichzeitig benutzt werden, sondern von Fall zu Fall ausgewählt werden. Derartige Stielbefestigungskupplungen, die eine Kombination eines Stieles mit mehreren Werkzeugen zulassen, sind nicht nur kostensparend, weil nicht für jedes Werkzeug ein eigener Stiel angeschafft werden muß, sondern sie sind auch vorteilhaft im Hinblick auf eine raumsparende Aufbewahrung der Werkzeuge.

Ein Problem, das bei den meisten bekannten Stielbefestigungskupplungen nicht in befriedigender Weise gelöst worden ist, besteht darin, einen dauerhaften festen Sitz der Werkzeuge zu gewährleisten und auch nach längerem Gebrauch ein Wackeln der Werkzeuge im Geräteeinsatzloch zu vermeiden. Zum Teil ist versucht worden, mittels Klemmschrauben oder durch Gewinde bewirkte Spreizvorrichtungen diesen dauerhaften Sitz zu gewährleisten. Diese Schraubbefestigungen sind zwar teilweise in der Lage, durch Nachziehen der Klemmschraube entstehendes Spiel zu beseitigen, sie sind jedoch hinsichtlich der Handhabung nachteilig. Sie erfordern beim Auswechseln der Werkzeuge ein Lösen der Schraubbefestigung und danach ein Wiederanziehen der Schrauben, und häufig auch ein Nachstellen im Betrieb. Dabei hängt die Klemmkraft verständlicherweise von dem Drehmoment ab, welches durch die Bedienungsperson auf die Schraube ausgeübt wurde. Dieses wiederum ist abhängig von der Kraft, die der Bedienungsperson in den Fingern zur Verfügung steht. Bei festgezogener Schraube wird die Bedienungsperson häufig zusätzlich ein Werkzeug benötigen.

Die DE-A-2 617 621 zeigt verschiedene Ausführungsbeispiele von Stielbefestigungskupplungen. Außer Stielbefestigungskupplungen mit Klemmschraubenbefestigung, wie sie vorstehend erläutert wurden, zeigt diese Druckschrift in den Figuren 5 bis 8 auch gattungsgemäße Stielbefestigungskupplungen, bei denen der Zusammenbau ohne Schraubbefestigung einfach durch Einstecken mit automatischer formschlüssiger Verriegelung erfolgt, und das Herausziehen des Werkzeugs nach Drücken eines EntriegelungsImopfes bewirkt werden kann. Bei dem Ausführungsbeispiel gemäß Figur 5 bis 7 dieser Druckschrift ist die Riegelfalle am Ende eines doppelarmigen Hebels angeordnet, dessen anderes Ende den Bedienungsknopf trägt. Im Mittelabschnitt ist der Hebel auf beiden Seiten mit einer Wulst versehen, die eine Schneidenlagerung für den Hebel auf einem entsprechend ausgebildeten Teil des Einsatzes bildet. Die axiale Festlegung in Zugrichtung erfolgt dadurch, daß die Riegelfalle stirnseitig der radialen Stirnfläche des Einsatzstückes anliegt. Der Aufbau und die Lagerung dieses Hebels ist relativ kompliziert und störanfällig, insbesondere durch Festklemmen der Riegelfalle am Einsatzstück, wenn der Geräteeinsteckzapfen unter einer axialen Vorspannung steht, was im Sinne eines straffen Sitzes erwünscht ist.

Bei dem Ausführungsbeispiel nach Figur 8 der DE-A-2 617 621 wird die Riegelfalle von einem Schenkel eines U-förmigen Bügels gebildet, dessen längerer Schenkel eine Querbohrung des Stielrohres durchsetzt und den Auslöseknopf trägt. Auch hier ergeben sich ähnliche Bedienungsschwierigkeiten, wobei noch hinzukommt, daß ein einwandfreies Einrasten dann nicht gewährleistet ist, wenn der Stiel im Bereich der Kupplung verschmutzt ist, da der Bügel außerhalb des Stielrohres beweglich ist und durch anhaftenden Schmutz im Bereich der Kupplung an einer freien Beweglichkeit gehindert sein kann.

Der Erfindung liegt die Aufgabe zugrunde, eine gattungsgemäße Stielbefestigungskupplung derart zu verbessern, daß bei einfachem, wartungsfreiem und über lange Dauer betriebssicherem Aufbau die Befestigung und das Lösen des Werkzeugs am Stiel vereinfacht wird und die Auswechslung und das Festziehen ohne Kraftaufwand durchgeführt werden kann, wobei trotzdem ein einwandfreier Sitz gewährleistet wird und ein Wackeln des Geräteeinsteckzapfens im Geräteeinsatzloch verhindert ist, obgleich zwischen beiden zum Zwecke einer leichten Bedienung ein gewisses Spiel vorhanden ist.

Gelöst wird die gestellte Aufgabe durch die im Kennzeichnungsteil der Patentansprüche 1 und 2 angegebenen Merkmale.

Durch die Erfindung wird erreicht, daß durch die Federn, die eine automatische Einrastung beim Einstecken gewährleisten, das vorhandene Spiel aufgehoben und ein fester Sitz gewährleistet wird. Trotzdem ist ein müheloses Lösen der Stielbefestigungskupplung durch Knopfdruck möglich, selbst wenn wie dies erforderlich ist, der Geräteeinsteckzapfen unter axialer Vorspannung steht, wozu die Maßnahmen gemäß Anspruch 7 bzw. 9 dienen.

Für die erfindungsgemäße Stielbefestigungskupplung ist ein einfach aufgebautes Spritzgußformteil ausreichend, welches mit einfach herzustellenden Durchgangslöchern ausgestattet ist, wobei jedoch keine komplizierten Lageranordnungen erforderlich sind.

Ein besonderer Vorteil der Erfindung besteht auch darin, daß die Funktionstüchtigkeit nicht durch unvermeidbar durch das Einsatzloch der Kupplungshülse eintretenden Schmutz beeinträchtigt werden kann. Dieser Schmutz gelangt nämlich in den vom Stielrohr umschlosssenen freien Raum und wird automatisch von den für die Verriegelung wirksamen Stellen weggeschoben und kann später leicht durch Klopfen entfernt werden.

Weitere zweckmäßige Ausgestaltungen der Erfindung ergeben sich aus den Unteransprüchen.

Nachstehend werden Ausführungsbeispiele der Erfindung anhand der Zeichnung beschrieben. In der Zeichnung zeigt
Figur 1 einen Längsschnitt einer erfindungsgemäß ausgebildeten Stielbefestigungskupplung,
Figur 2 einen Schnitt nach der Linie 11-11 gemäß Figur 1,
Figur 3 einen Längsschnitt einer weiteren Ausgestaltung einer Stielbefestigungskupplung,
Figur 4 einen Längsschnitt einer abgewandelten Ausführungsform,
Figur 5 bis 9 Querschnittsansichten, geschnitten nach den Linien V-V bis IX-IX gemäß Figur 4, und
Figur 10 eine Schnittansicht einer weiteren Ausführungsform.

Im folgenden wird zunächst auf das Ausführungsbeispiel nach Figur 1 und 2 Bezug genommen. In den rohrförmigen Stiel 10 ist eine Kupplungshülse 16 aus Kunststoff unverrückbar fest eingesetzt. Das Außenprofil der Kupplungshülse 16 ist nach dem Ausführungsbeispiel 12kantig gestaltet, so daß sich nach dem Eintreiben der Hülse in das Stielrohr 10 eine drehfeste Verbindung ergibt. Das Geräteeinsatzloch 24 der Kupplungshülse 16 weist im Querschnitt ein Rechteckprofil auf, das dem Querschnitt eines Geräteeinsteckzapfens 18 entspricht, der mit dem Anschlußstück 20 des in der Zeichnung nicht dargestellten Werkzeugs fest verbunden ist. Auf diese Weise wird es möglich die beiden Teile der Steckverbindungsvorrichtung in zwei um 180° versetzten Stellungen ineinander zu schieben. Der Einsteckzapfen 18 weist an seinem inneren Einsatzende eine Verriegelungsausnehmung 61 auf, welche im Querschnitt rechteckig bzw. quadratisch ausgebildet ist. In diese Ausnehmung 61 fällt in Einsatzstellung eine als Riegelfalle wirkende Abkröpfung 62 einer Blattfeder 64 ein, die mit einem Ende durch Schrauben 66 an einer Abflachung 68 der Kupplungshülse 16 festgelegt ist. Diese Abflachung geht in eine Abschrägung 70 über, die nach der Verriegelungsausnehmung 61 hin verläuft. Hinter der Abkröpfung setzt sich die Blattfeder in einem Winkelabschnitt 72, 74 fort, wobei der Winkelabschnitt 74 quer zur Achse verläuft. Dieser Abschnitt 74 trägt einen Druckknopf 48, der durch eine Öffnung 76 des Stiels nach außen vorsteht, und der durch eine Schutzkappe 78 aus elastischem Material, die die Öffnung 76 verschließt, abgedeckt ist.

Ein Anschlußstück 20 besteht aus einem Tüllenoberteil 80 und einem Tüllenunterteil 82, die von einer Manschette an einem Ende umfaßt und auf dem Geräteeinsteckzapfen festgelegt sind. Das nur im Ansatz dargestellte Werkzeug ist mit 86 bezeichnet.

Beim Einschieben des Geräteeinsteckzapfens 18 in das Einsatzloch 24 wird die Blattfeder 64 durch das konisch ausgebildete oder abgerundete Ende 88 des Einsteckzapfens 18 seitlich ausgehoben, bis die volle Einschubstellung erreicht ist. In dieser rastet die Feder mit ihrer Abkröpfung 62 selbsttätig in die Ausnehmung 61 ein und sichert die Steckverbindung. Durch die Manschette 84, die aus elastischem Material besteht, wird eine federnde Abstützung des Anschlußstückes in Achsrichtung erreicht, so daß Fertigungstoleranzen ausgeglichen werden können und immer ein spielfreier Sitz gewährleistet ist. Die Steckverbindung kann einfach dadurch gelöst werden, daß der Druckknopf 48 eingedrückt und der Einsteckzapfen 18 axial herausgezogen wird.

Das Ausführungsbeispiel nach Figur 3 unterscheidet sich von dem Ausführungsbeispiel nach Figur 1 und 2 dadurch, daß anstelle des Druckknopfes 48 eine Schiebehülse 90 vorgesehen ist. Diese Schiebehülse 90, die auf dem Stielrohr 10 verschiebbar ist, weist einen radial durch einen Schlitz 92 des Stiels nach innen stehenden Ansatz 94 mit Schrägfläche 96 auf. Achsparallel ist eine Druckschraubenfeder 98 in den Stiel eingesetzt, welche auf Zapfen 97 und 99 aufgesetzt ist, die von der Kupplungshülse 16 bzw. dem Ansatz 94 stirnseitig vorstehen. Der Abschnitt 74 der Blattfeder 64 weist eine schräg zur Achse gerichtete Abbiegung 73 auf, die der Schrägfläche 96 des Ansatzes 94 angepaßt ist.

Durch Verschiebung der Hülse 90 gegen die Kraft der Feder 98 wird die Blattfeder 64 mit ihrer Abkröpfung 62 aus der Ausnehmung 61 des Einsteckzapfens 18 ausgehoben, so daß sich dann der Einsteckzapfen 18 mit dem Anschlußstück 20 und dem Werkzeug herausziehen läßt. Nach Loslassen der Schiebehülse kehrt diese unter der Kraft der Feder 98 in ihre in Figur 3 dargestellte Ausgangslage zurück. Beim Einschieben des Geräteeinsteckzapfens wird über das abgerundete Ende 88 die Feder wieder radial ausgehoben und die Abkröpfung fällt in die Ausnehmung 61 ein, sobald die richtige Einschubstellung erreicht ist und es wird die Steckverbindung formschlüssig verriegelt.

Das Ausführungsbeispiel gemäß Figur 4 bis 9 entspricht hinsichtlich der Verriegelungsfunktion dem Ausführungsbeispiel nach Figur 1 und 2. Es unterschiedet sich von diesem Ausführungsbeispiel dadurch, daß die Blattfeder 64 in einen Schlitz 55 der Kupplungshülse 16 eingesetzt und hierin durch eine Niete 57 fixiert ist. Der Druckknopf 48 ist direkt ohne Schutzkappe 78 in der Ausnehmung des Rohres bzw. einem Führungsloch 59 der Kupplungshülse 16 verschiebbar.

Wie aus den Figuren 5 bis 9 ersichtlich, geht der im Querschnitt kreisrunde Stiel 10 allmählich in ein ovales bzw. elliptisches Profil im Bereich des Anschlußstückes 20 über. Das Werkzeug 86 ist mit dem Geräteeinsteckzapfen 18 über zwei Flacheisen 75 verbunden, die einerseits mit dem Werkzeug 86 und andererseits mit dem Einsteckzapfen 18 verschweißt sind. Dabei kann wie aus Figur 5 und 6 ersichtlich, das Werkzeug als Anschluß drei Rundzapfen aufweisen. Wie aus Figur 8 ersichtlich, ist der Einsteckzapfen 18 innerhalb der beiden Tüllen 80 und 82 durch längs verlaufende Rippen 81 abgestützt.

Die Flacheisen 75 sind mit einer nach außen gerichteten Abkröpfung 77 im Tüllenoberteil 80 bzw. im Tüllenunterteil 82 verankert. Auch bei diesem Ausführungsbeispiel dient die Manschette 84 zur axial federnden Abstützung des Anschlußstückes 20.

Im folgenden wird auf das Ausführungsbeispiel gemäß Figur 10 Bezug genommen, welches hinsichtlich der Funktion den vorher beschriebenen Ausführungsbeispielen entspricht. Gleiche Teile sind mit entsprechenden Bezugszeichen versehen und werden im einzelnen nicht nochmals erläutert. Bei diesem Ausführungsbeispiel nach Figur 10 weist der Einsteckzapfen 18 in zwei gegenüberliegenden Rechteckseiten Einschnitte 26 auf, die eine flache Flanke 28 in dem nach dem Stielende weisenden Abschnitt und eine steile, eine Rastnase bildende Flanke 30 auf der anderen Seite besitzen. Das Ende des Zapfens ist mit einer kuppelförmigen Wölbung 32 versehen, die Steuerflächen zum Ausheben des Riegels bildet.

Die Kupplungshülse 16 weist einen radialen Durchbruch 34 auf, der im Einsatzloch 24 mündet und radial verschieblich das hakenförmige Ende 36 eines Riegelarmes 38 führt, der durch eine Seitenwand des Einsatzloches vorsteht und bei eingestecktem Einsteckzapfen 18 hinter der Rastnase 30 zu liegen kommt und den Einsteckzapfen 18 gegen axiales Herausziehen schützt. Dieser Riegel ist mit einem sich axial erstreckenden Riegelarm 38 fest verbunden, der in einer an den Durchbruch 34 anschließenden Ausnehmung 40 der Kupplungshülse 16 radial beweglich ist. Dieser Riegelarm 38 trägt einen radialen Riegelzapfen 42, der in einer radialen Durchgangsbohrung 44 der Hülse 16 geführt ist, die in axialem Abstand zu dem Grund des Einsatzloches 24 verläuft. In dem der Ausnehmung 40 gegenüberliegenden Teil ist die Durchgangsbohrung 44 über eine Bohrungsschulter 46 nach außen erweitert.

Der Riegelzapfen 42 trägt einen nach außen über den Stiel 10 vorstehenden Bedienungsknopf 48, welcher mit einer Federwulst 50 in eine Ringnut 52 des Riegelzapfens 42 eingreift. Der Knopf 48 ist mit seinem zylindrischen Außenflansch 54 in dem erweiterten Teil der Durchgangsbohrung 44 geführt. Zwischen der Bohrungsschulter46 und dem Grund des Druckknopfes ist eine Druckschraubenfeder 56 angeordnet, die den Riegelzapfen 42 und damit den Riegelarm 38 und den Riegel 36 gemäß Figur 2 nach links in die Verriegelungsstellung zu ziehen trachtet. Durch Drücken auf den Druckknopf 48 kann die Verriegelung aufgehoben werden, und nachdem der Riegel 36 von der Rastnase 30 des Einsteckzapfens 18 freikommt, kann das Anschlußstück 20 axial aus der Kupplungshülse herausgezogen werden.

Um das gleiche Werkzeug oder ein anderes Werkzeug, welches mit einem gleichen Anschlußstück ausgerüstet ist mit dem Stiel 10 zu verbinden, genügt es, den Kupplungssteckzapfen 18 in das Einsatzloch 24 fest einzustecken, wobei die kuppelförmige Wölbung 32 den Riegel 36, der mit einer der Flanke 28 entsprechenden Auflaufflanke 58 versehen ist, aushebt. Nachdem der Riegel 36 an der die Rastnase bildenden steilen Flanke 30 angelangt ist, fällt er unter der Wirkung der Feder 56 in die Rast ein, und es wird damit automatisch eine axial und in Umfangsrichtung formschlüssig wirkende Verriegelung erreicht.

Die Stirnringfläche der Kupplungshülse 16 nimmt in einer Ringnut einen elastischen Profilring 60 auf, der gegen eine Stirnringfläche 63 des Anschlußstückes 20 zu liegen kommt und einen axialen Toleranzausgleich schafft, wobei gleichzeitig eine Abdichtung gegenüber dem Inneren der Kupplungshülse geschaffen wird. Insofern entspricht der Profilring 60 der Manschette 84 bei dem Ausführungsbeispiel nach Figur 1 bis 4.

## Patentansprüche

1. Stielbefestigungskupplung, insbesondere für Haus- und Gartengeräte, bestehend aus
1.1 einem Geräteeinsatzloch (24), das
1.1.1 das geräteseitige Stielende axial durchdringt und
1.2 einem Geräteeinsteckzapfen (18), der
1.2.1 dem Querschnitt des Geräteeinsatzloches zum formschlüssigen Aufnehmen angepaßt ist,
1.2.2 am freien Ende eine Verriegelungsaüsnehmung (61) aufweist, und
1.2.3 mit Steuerflächen (88) am freien Ende versehen ist,
1.3 einer Kupplungsfeder (64), die
1.3.1 mit einem Ende am Stiel (10) festgelegt ist,
1.3.2 mit ihrem freien Ende quer zur Stielachse vorgespannt in einer Stielausnehmung beweglich ist,
1.3.3 eine Riegelfalle (62) unter Vorspannung in die Verriegelungsausnehmung (61) drückt, nachdem die Riegelfalle (62) beim Einschieben des Geräteeinsteckzapfens (18) ind das Geräteeinsatzloch (24) durch die Steuerflächen (88) ausgehoben wurde,
1.3.4 durch einen radial innerhalb des Stielendes geführten Bedienungsknopf (48) gegen ihre Vorspannung derart bewegbar ist, daß die Riegelfalle (62) aus der Verriegelungsausnehmung freikommt,
dadurch gekennzeichnet, daß
1.4 das Geräteeinsatzloch (24) einen rechteckigen Querschnitt besitzt,
1.5 der als Flacheisen ausgebildete Geräteeinsteckzapfen (18) als Verriegelungsausnehmung ein das Flacheisen durchdringendes Loch (61) aufweist,
1.6 die Kupplungsfeder (64) eine Blattfeder ist und entlang einer Flachseite des Geräteeinsatzloches (24) verläuft, welches 1.6.1 in die Stietausnehmung für die Kupp lungsblattfeder (64) im Bereich des Verriegelungsloches (61) übergeht,
1.7 das Befestigungsende der Kupplungsblattfeder (64) nach dem geräteseitigen Stielende weist,
1.8 das freie Ende der Kupplungsfeder (64) über das freie Ende des eingesteckten Geräteeinsteckzapfens (18) nach dem dem geräteseitigen Stielende abgewandten Stielende hin vorsteht und in diesem vorstehenden Abschnitt vom Bedienungsknopf (48) beaufschlagbar ist.

2. Stielbefestigungskupplung, insbesondere für Haus- und Gartengeräte, bestehend aus
1.1 einem Geräteeinsatzloch (24), das
1.1.1 das geräteseitige Stielende axial durchdringt und
1.2 einem Geräteeinsteckzapfen (18), der
1.2.1 dem Querschnitt des Geräteeinsatzloches zum formschlüssigen Aufnehmen angepaßt ist,
1.2.2 am freien Ende eine Verriegelungsausnehmung (26) aufweist, und
1.2.3 mit Steuerflächen (32) am freien Ende versehen ist,
1.3 einer Kupplungsfeder (56), die
1.3.1 mit einem Ende am Stiel (10) festgelegt ist,
1.3.2 mit ihrem freien Ende quer zur Stielachse vorgespannt in einer Stielausnehmung beweglich ist,
1.3.3 eine als hakenförmiges Ende eines Riegelarmes (38) ausgebildete Riegelfalle (36) unter Vorspannung in die Verriegelungsausnehmung (26) drückt, nachdem die Riegelfalle (36) beim Einschieben des Geräteeinsteckzapfens (18) in das Geräteeinsatzloch (24) durch die Steuerflächen (32) ausgehoben wurde,
1.3.4 durch einen radial innerhalb des Stielendes geführten Bedienungsknopf (48) gegen ihre Vorspannung derart bewegbar ist, daß die Riegelfalle (36) aus der Verriegelungsausnehmung freikommt,
dadurch gekennzeichnet, daß
1.4 das Geräteeinsatzloch (24) einen rechteckigen Querschnitt besitzt,
1.5 eine Durchgangsbohrung (44) das geräteseitige Stielende radial durchdringt und beidseitig in Form von Erweiterungen abgesetzt ist, wobei der bedienungsseitig abgesetzte Bohrungsteil im wesentlichen den Bedienungsknopf (48) aufnimmt und die zugehörige Bohrungsschulter (46) als Federwiderlager für die zwischen dieser Schulter (46) und dem Bedienungsknopf (48) angeordnete Kupplungsfeder (56) dient, und wobei der dieser Bedienungsseite abgewandte abgesetzte Bohrungsteil die Riegel falle (36) aufnimmt,
16 tₗin Riegelzapfen(42) dieDunchgangaboh rung (44) durchdringt und die Riegeltalle (36) trägt,
1.7 an dem der Bedienungsseite gegenüberliegenden abgesetzten Bohrungsteil in Richtung des geräteseitigen Stielendes eine Ausnehmung (40) zum Aufnehmen eines die Riegelfalle bildenden abgewinkelten Riegelarmes (38) angrenzt, der
1.8 sich etwa senkrecht zur Durchgangsbohrung (44) in dieser Ausnehmung zurückerstreckt und am rückwärtigen Ende das die Riegelfalle (36) bildende hakenförmige Ende aufweist, wobei die Riegelschulter des hakenförmigen Endes (36) dem Riegelzapfen (42) zugewandt ist,
1.9 die Verriegelungsausnehmung des Geräteeinsteckzapfens (18) zwei symmetrisch zur Längsachse des Einsteckzapfens angeordnete und den Steuerflächen (32) abgewandte Schulterflächen (30) aufweist zum Anlegen der Riegelschulter der Riegelfalle (36) und
1.10 das Geräteeinsatzloch (24) in einem die Kupplungshülse bildenden Kunststofformteil angeordnet ist, welches in einem Stielrohr (10) verankert ist, das auch die Ausnehmung (40) umschließt.

3. Stielbefestigungskupplung nach Anspruch 1, dadurch gekennzeichnet, daß die Riegelfalle (62) durch eine Abkröpfung der Kupplungsblattfeder (64) gebildet ist.

4. Stielbefestigungskupplung nach Anspruch 1, dadurch gekennzeichnet, daß der Bedienungsknopf (48) auf das abgewinkelte Ende (74) der Kupplungsfeder (64) aufgesteckt ist.

5. Stielbefestigungskupplung nach Anspruch 1, dadurch gekennzeichnet, daß der Bedienungsknopf (94) in einer Stielausnehmung- verschiebbar ist und über eine Schrägflächenanordnung (96; 73) das Blattfederende aushebt, und daß der Bedienungsknopf (94) von einer Schiebehülse (90) getragen wird, die durch eine Druckschraubenfeder (92) in die Verriegelungsstellung vorgespannt ist.

6. Stielbefestigungskupplung nach Anspruch 1, dadurch gekennzeichnet, daß die Kupplungsblattfeder (64) an einer Abflachung (68) einer in das geräteseitige Stielende eingeschobenen, das Geräteeinsatzloch (24) aufweisenden Kupplungshülse (16) festgelegt ist.

7. Stielbefestigungskupplung nach Anspruch 1, dadurch gekennzeichnet, daß der Geräteeinsteckzapfen (18) ein Anschlußstück (20) zum Übergang auf das Werkzeug trägt, welches aus zwei ineinandergreifenden Tüllen (80 und 82) besteht, die durch eine sich am Stielende elastisch abstützende Manschette (84) zusammengehalten und miteinander und mit dem Steckzapfen (18) fest verbunden sind.

8. Stielbefestigungskupplung nach Anspruch 2, dadurch gekennzeichnet, daß die Kupplungshülse (16) außen polygonal ausgebildet ist und das Stielrohr (10) eingepreßt ist, und daß die axiale Festlegung über einen in eine Umfangsnut eingreifenden Bördelrand (22) am Ende des Stielrohres erfolgt.

9. Stielbefestigungskupplung nach Anspruch 2, dadurch gekennzeichnet, daß die Stirnringfläche des Stielendes einen in einer Nut liegenden, über die Stirnringfläche vorstehenden Profilring (60) aus elastischem Material aufweist, der gegen eine Stirnringfläche (62) des Anschlußstükkes (20) elastisch anliegt.

## Claims

1. Handle attaching coupling, in particular for household and garden utensils, comprising
1.1 a utensil insertion hole (24) which
1.1.1 axially passes through the utensil-side handle end and
1.2 a utensil insertion spigot (18) which
1.2.1 is adapted to the cross-section of the utensil insertion hole for form-locking reception,
1.2.2 comprises at the free end a locking recess (61) and
1.2.3 is provided with control faces (88) at the free end,
1.3 a coupling spring (64) which
1.3.1 is fixed with one end on the handle (10),
1.3.2 is movable with its free end transversely of the handle axis biased in a handle recess,
1.3.3 presses a latch (62) under biasing into the locking recess (61) after the latch (62) has been raised on insertion of the utensil insertion spigot (18) into the utensil insertion hole (24) by the control faces (88),
1.3.4 is movable against its biasing by an operating knob (48) guided radially within the handle end in such a manner that the latch (62) is freed from the locking recess,
characterized in that
1.4 the utensil insertion hole (24) has a rectangular cross-section,
1.5 the utensil insertion spigot (18) formed as flat steel member comprises as locking recess a hole (61) traversing the flat steel,
1.6 the coupling spring (64) is a leaf spring and extends along a flat side of te utensil insertion hole (24) which
1.6.1 merges into the handle recess for the coupling leaf spring (64) in the region of the locking hole (61),
1.7 the securing end of the coupling leaf spring (64) points towards the utensil-side handle end,
1.8 the free end of the coupling spring (64) projects beyond the free end of the inserted utensil insertion spigot (18) towards the handle end remote from the utensil-side handle end and in said projected portion can be acted upon by the operating knob (48).

2. Handle attaching coupling, in particular for household and garden utensils, comprising
1.1 a utensil insertion hole (24) which
1.1.1 axially passes through the utensil-side handle end and
1.2 a utensil insertion spigot (18) which
1.2.1 is adapted to the cross-section of the utensil insertion hole for form-locking reception,
1.2.2 comprises at the free end a locking recess (26) and
1.2.3 is provided with control faces (32) at the free end,
1.3 a coupling spring (56) which
1.3.1 is fixed with one end on the handle (10),
1.3.2 movable with its free end transversely of the handle axis biases in a handle recess,
1.3.3 presses a latch (36) constructed as hook-shaped end of a bolt arm (38) under biasing into the locking recess (26) after the latch (36) has been raised on insertion of the utensil spigot (18) into the utensil insertion hole (24) by the control faces (32),
1.3.4 is movable against its biasing by an operating knob (48) guided radially within the handle end in such a manner that the latch (36) is freed from the locking recess,
characterized in that
1.4 the utensil insertion hole (24) has a rectangular cross-section,
1.5 a through bore (44) passes radially through the utensil-side handle end and is stepped on both sides in the form of widenings, the operating-side stepped bore portion substantially accommodating the operating knob (48) and the associated bore shoulder (46) serving as spring abutment for the coupling spring (56) disposed between said shoulder (46) and the operating knob (48), the stepped bore portion remote from said operating side accommodating the latch (36),
1.6 a pin (42) passes through the passage bore (44) and carries the latch (36),
1.7 adjoining the stepped bore portion opposite the operating side in the direction of the utensil-side handle end is a recess (40) for receiving an angled bolt arm (38) which forms the latch and which
1.8 extends back substantially perpendicularly to the through bore (44) in said recess and at the rear end comprises the hook-shaped end forming the latch (36), the latch shoulder of the hook-shaped end (36) facing the pin (42),
1.9 the locking recess of the utensil insertion spigot (18) comprises two shoulder faces (30) disposed symmetrically to the longitudinal axis of the insertion spigot and remote from the control faces (32) for the engagement of the shoulder of the latch (36) and
1.10 the utensil insertion hole (24) is disposed in a plastic moulding which forms the coupling sleeve and which is anchored in a handle tube (10) which also surrounds the recess (40).

3. Handle securing coupling according to claim 1, characterized in that the latch (62) is formed by a bend in the coupling leaf spring (64).

4. Handle securing coupling according to claim 1, characterized in that the operating knob (48) is fitted onto the angled end (74) of the coupling leaf spring (64).

5. Handle securing coupling according to claim 1, characterized in that the operating knob (94) is displaceable in a handle recess and via an inclined face arrangement (96; 73) raises the leaf spring end and that the operating knob (94) is carried by a shift sleeve (90) which is biased by a helical pressure spring (92) into the locking position.

6. Handle securing coupling according to claim 1, characterized in that the coupling leaf spring (64) is secured on a flatened portion (68) of a coupling sleeve (16) which is inserted into the utensil-side handle end and comprises the utensil insertion hole (24).

7. Handle securing coupling according to claim 1, characterized in that the utensil insertion spigot (18) carries a connecting piece (20) for the transition to the tool which consists of two interengaging members (80 and 82) which are held together by a sleeve (84) bearing resiliently on the handle end and are fixedly connected to each other and to the insertion spigot (18).

8. Handle securing coupling according to claim 2, characterized in that the coupling sleeve (16) is polygonal on the outside and the handle tube (10) is pressed in and that the axial securing is via a flanged edge (22) which, at the end of the handle tube, engages in a peripheral groove.

9. Handle securing coupling according to claim 2, characterized in that the end ring face of the handle end comprises a profile ring (60) of elastic material which lies in a groove, projects beyond the end ring face and bears resiliently against an end ring face (62) of the connection piece (20).

## Revendications

1. Accouplement de fixation de manche, en particulier pour appareils à usage domestique et appareils de jardinage, qui se compose
1.1. d'un passage (24) d'introduction de l'appa reil qui
1.1.1. traverse axialement l'extrémité du manche côté appareil et
1.2. d'un bout (18) d'emmanchement de l'appareil, qui
1.2.1. est adapté à la section transversale du passage d'introduction de l'appareil de façon à pouvoir être contenu dans ce passage par adaptation de formes,
1.2.2. présente à l'extrémité libre un évidement de verrouillage (61) et,
1.2.3. est muni à l'extrémité libre de faces de commande (88),
1.3. d'un ressort d'accouplement (64), qui
1.3.1. est fixé à une extrémité au manche (10),
1.3.2. soumis par son extrémité libre à une précontrainte transversalement à l'axe du manche, est mobile dans une ouverture du manche,
1.3.3. presse un loquet de verrouillage (62), sous précontrainte, dans l'évidement de verrouillage (61), après que le loquet de verrouillage (62), lors de l'enfoncement du bout (18) d'emmanchement de l'appareil dans le passage (24) d'introduction de l'appareil, a été écarté par les faces de commande (88),
1.3.4. peut être déplacé à l'encontre de sa précontrainte, à l'aide d'un bouton d'actionnement (48) guidé radialement à l'intérieur de l'extrémité du manche, de telle façon que le loquet de verrouillage (62) se libère de l'évidement de verrouillage,
caractérisé
1.4. en ce que le passage (24) d'introduction de l'appareil présente une section transversale quadrangulaire,
1.5. en ce que le bout (18) d'emmanchement de l'appareil, qui se présente sous la forme d'un fer plat, présente, comme évidement de verrouillage, une ouverture (61) qui traverse le fer plat,
1.6. en ce que le ressort d'accouplement (64) est une lame de ressort et est dirigé le long d'un côté plat du passage (24) d'introduction de l'appareil, passage qui,
1.6.1. se prolonge par l'ouverture du manche prévue pour la lame de ressort d'accouplement (64) dans la zone de l'évidement de verrouillage (61 ),
1.7. en ce que l'extrémité de fixation de la lame de ressort d'accouplement (64) est dirigée vers l'extrémité du manche côté appareil,
1.8. en ce que l'extrémité libre du ressort d'accouplement (64) s'avance au-delà de l'extrémité libre du bout (18) d'emmanchement de l'appareil emmanché, vers l'extrémité du manche qui est opposée à l'extrémité du manche côté appareil, et peut être sollicitée dans cette partie dépassante, par le bouton d'actionnement (48).

2. Accouplement de fixation de manche, en particulier pour appareils à usage domestique et appareils de jardinage, qui se compose
1.1. d'un passage (24) d'introduction de l'appareil, qui
1.1.1. traverse axialement l'extrémité du manche côté appareil, et
1.2. d'un bout (18) d'emmanchement de l'appareil, qui
1.2.1. est adapté à la section transversale du passage d'introduction de l'appareil de façon à pourvoir être contenu dans ce passage par adaptation de formes,
1.2.2. présente à l'extrémité libre un évidement de verrouillage (26), et
1.2.3. est muni à l'extrémité libre de faces de commande (32),
1.3. d'un ressort d'accouplement (56), qui
1.3.1. est fixé à une extrémité au manche (10),
1.3.2. soumis par son extrémité libre à une précontrainte transversalement à l'axe du manche, est mobile dans une ouverture du manche,
1.3.3. presse un loquet de verrouillage (36), se présentant sous la forme d'une extrémité en crochet d'un bras de verrouillage (38) sous précontrainte, dans l'évidement de verrouillage (26), après que le loquet de verrouillage (36), lors de l'enfoncement du bout (18) d'emmanchement de l'appareil dans le passage (24) d'introduction de l'appareil, a été écarté par les faces de commande (32),
1.3.4. peut être déplacé à l'encontre de sa précontrainte, à l'aide d'un bouton d'actionnement (48) guidé radialement à l'intérieur de l'extrémité du manche, de telle façon que le loquet de verrouillage (36) se libère de l'évidement de verrouillage,
caractérisé
1.4. en ce que le passage (24) d'introduction de l'appareil présente une section transversale quadrangulaire,
1.5. en ce qu'un passage (44) traverse radialement, l'extrémité du manche côté appareil et est décalé des deux côtés en formant des élargissements, la partie du passage décalée côté actionnement contenant en substance le bouton d'actionnement (48) et l'épaulement correspondant (46) du pas- saUo survnnt do contre appui de rossort pour le ressort d'accouplement (56) prévu entre cet épaulement (46) et le bouton d'actionnement (48), et la partie du passage décalée opposée à ce côté d'actionnement contenant le loquet de verrouillage (36),
1.6. en ce qu'un tenon de verrouillage (42) traverse le passage (44) et porte le loquet de verrouillage (36),
1.7. en ce qu'à la partie du passage décalée qui est opposée au côté d'actionnement, en direction de l'extrémité du manche côté appareil, fait suite une ouverture (40) destinée à contenir un bras de verrouillage coudé
(38) formant le loquet de verrouillage, qui 1.8. s'étend vers l'arrière à peu près perpendiculairement par rapport au passage (44), dans cette ouverture, et présente à l'extrémité arrière l'extrémité en forme de crochet formant le loquet de verrouillage (36), l'épaulement de verrouillage de l'extrémité en forme de crochet (36) étant tourné vers le tenon de verrouillage (42),
1.9. en ce que l'évidement de verrouillage du bout (18) d'emmanchement de l'appareil présente deux faces d'épaulement (30) prévues symétriquement par rapport à l'axe longitudinal du bout d'emmanchement et opposées aux faces de commande (32), pour l'application de l'épaulement de verrouillage du loquet de verrouillage (36) et,
1.10. en ce que le passage (24) d'introduction de l'appareil est prévu dans une pièce moulée en matière synthétique formant le manchon d'accouplement, qui est fixée dans un tube de manche (10) qui entoure également l'ouverture (40).

3. Accouplement de fixation de manche suivant la revendication 1, caractérisé en ce que le loquet de verrouillage (62) est formé par un coude de la lame de ressort d'accouplement (64).

4. Accouplement de fixation de manche suivant la revendication 1, caractérisé en ce que le bouton d'actionnement (48) est emboîté sur l'extrémité coudée (74) de la lame de ressort d'accouplement (64).

5. Accouplement de fixation de manche suivant la revendication 1, caractérisé en ce que le bouton d'actionnement (94) peut être déplacé par glissement dans une ouverture du manche et écarte l'extrémité de la lame de ressort par l'intermédiaire d'un agencement de faces en oblique (96; 73), et en ce que le bouton d'actionnement (94) est porté par un manchon à faire glisser (90), qui est soumis à une précontrainte l'amenant dans la position de verrouillage par un ressort hélicoïdal de pression (92).

6. Accouplement de fixation de manche suivant la revendication 1, caractérisé en ce que la lame de ressort d'accouplement (64) est fixée à un méplat (68) d'un manchon d'accouplement (16) qui est enfoncé dans l'extrémité du manche côté appareil et qui présente le passage (24) d'introduction de l'appareil.

7. Accouplement de fixation de manche sui vant la revendication 1, caractérisé en ce que le bout (18) d'emmanchement de l'appareil porte une pièce de raccord (20) destinée à former la transition avec l'outil ou l'instrument, pièce de raccord se composant de deux douilles (80 et 82) s'engageant l'une dans l'autre, qui sont maintenues assemblées par une garniture (84) prenant appui élastiquement à l'extrémité du manche et qui sont fixées fermement l'une à l'autre et au bout (18) d'emmanchement.

8. Accouplement de fixation de manche suivant la revendication 2, caractérisé en ce que le manchon d'accouplement (16) présente extérieurement une forme polygonale et est enfoncé dans le tube du manche (10), et en ce que la fixation dans le sens axial est assurée par un collet rabattu (22) se plaçant dans une rainure périphérique à l'extrémité du tube du manche.

9. Accouplement de fixation de manche suivant la revendication 2, caractérisé en ce que la face annulaire d'extrémité de l'extrémité du manche comporte un anneau profilé en matière élastique (60) se trouvant dans une rainure et faisant saillie au-delà de la face annulaire d'extrémité, anneau profilé qui s'applique à une face annulaire d'extrémité (62) de la pièce de raccord (20).
